# EUROPÄISCHE PATENTSCHRIFT

(11) **EP 0 583 631 B1**
(45) Veröffentlichungstag und Bekanntmachung des Hinweises auf die Patenterteilung: **12.06.1996**
(21) Anmeldenummer: 93111569.5
(22) Anmeldetag: 20.07.1993
(51) Int. Cl.: D04B 27/32

(54) **Kettenwirkmaschine mit Jacquard-Steuerung**
Warp knitting machine with Jacquard-control
Métier à tricoter chaîne à commande-Jacquard

(30) Priorität: 14.08.1992 DE 4226899
(43) Veröffentlichungstag der Anmeldung: 23.02.1994
(73) Patentinhaber: Karl Mayer Textilmaschinenfabrik GmbH, D-63166 Obertshausen (DE)
(72) Erfinder: Mista, Kresimir, D-6056 Heusenstamm 2 (DE)
(74) Vertreter: Knoblauch, Ulrich, Dr.-Ing., Patentanwälte Dr. Knoblauch

(56) Entgegenhaltungen:
- EP-A- 0 022 557
- DE-A- 3 321 733
- DE-A- 3 705 738
- DE-A- 4 028 390
- DE-U- 9 101 697
- US-A- 3 995 451

## Beschreibung

Die Erfindung bezieht sich auf eine Kettenwirkmaschine mit Jacquard-Steuerung, bei der die Legenadeln wenigstens einer Legebarre aufgrund elektrischer Steuerbefehle individuell um wenigstens eine Wirknadelteilung verlagerbar sind.

Eine solche Kettenwirkmaschine ist aus der DE-OS 40 28 390 bekannt. Hier werden federbelastete Drängelemente in der Legebarre mittels einer Harnischschnur vertikal verstellt, wodurch die zugehörige Legenadel aus einer Ruhestellung in eine Arbeitsstellung verdrängt wird. Das obere Ende der Harnischschnur ist mit einem Stellkörper verbunden, der durch eine in jedem Arbeitszyklus auf und ab bewegte Hubplatte mitnehmbar ist. Der Stellkörper trägt einen Haken, der mit einem Gegenhaken am Anker eines Elektromagneten in Eingriff kommt und den Stellkörper in angehobenem Zustand festhält, wenn der Elektromagnet erregt ist, aber außer Eingriff mit dem Haken bleibt und den Stellkörper absinken läßt, wenn der Elektromagnet nicht erregt ist. Die Elektromagnete und die Anordnung der Harnischschnüre erfordert einen erheblichen Platz- und Gewichtsaufwand.

Aus der DE-PS 33 21 733 ist es für eine solche mit Harnischschnüren arbeitende Jacquard-Steuerung bekannt, die Legenadeln jeweils zwischen zwei barrenfesten Anschlägen anzuordnen. Die Legenadeln sind mit nach entgegengesetzten Richtungen weisenden Erhebungen versehen, an denen laschenförmige Drängelemente eines mit der Harnischschnur verbundenen Schiebers wechselweise angreifen können. Hierdurch wird die Legenadel entweder an den einen oder an den anderen barrenfesten Anschlag gedrückt, wodurch die beiden Arbeitsstellungen genau definiert sind.

Der Erfindung liegt die Aufgabe zugrunde, bei einer Kettenwirkmaschine der eingangs beschriebenen Art eine wesentlich einfacher aufgebaute Jacquard-Steuerung zu schaffen.

Diese Aufgabe wird erfindungsgemäß gelöst durch piezoelektrische Wandler, die an der Legebarre angeordnet sind und die Legenadeln durch Anlegen einer Steuerspannung verlagern.

Derartige piezoelektrische Wandler sind verhältnismäßig kleine Bauelemente, die einschließlich der zugehörigen Steuerleitungen mit geringem Aufwand in der Jacquard-Legebarre untergebracht werden können und es ermöglichen, auf andere Drängelemente, die Übertragung durch Harnischschnüre und eine elektromagnetische oder sonstige Jacquard-Einrichtung oberhalb der Kettenwirkmaschine zu verzichten. Die Anschaffungskosten und die Wartungskosten werden daher erheblich reduziert. Außerdem arbeiten piezoelektrische Wandler mit äußerst geringer Verlustleistung. Auch die Betriebskosten sind daher gering.

Die zu bewegende Masse beträgt nur einen Bruchteil der in den bekannten Fällen zu bewegenden Massen. Daher genügen für die Verstellung auch wesentlich kleinere Kräfte als früher. Zu deren Erzeugung reicht es aus, die piezoelektrischen Wandler mit Niederspannung, also einem Spannungswert unter 100 V anzusteuern. Die Wandler können daher außerordentlich dicht nebeneinander angeordnet werden, wie es wegen des geringen Legenadel-Abstandes erforderlich ist, ohne daß Isolationsprobleme auftreten. Darüber hinaus sind die Umschaltzeiten sehr kurz, so daß auch schnellaufende Kettenwirkmaschinen mit dieser Jacquard-Steuerung ausgestattet werden können.

Mit besonderem Vorteil sind die piezoelektrischen Wandler als Biegewandler ausgebildet. Solche Biegewandler sind handelsüblich und führen zu wesentlich größeren Stellbewegungen als bei piezoelektrischen Wandlern anderer Art.

Ein besonders raumsparender Aufbau ergibt sich, wenn die Legenadeln unter Zwischenschaltung der Biegewandler an der Legebarre befestigt sind.

Günstig ist es hierbei, daß jeder Legenadel ein Biegewandler zugeordnet ist, dessen eines Ende an der Legebarre befestigt und dessen anderes Ende starr mit der Legenadel verbunden ist. Auf diese Weise durchläuft das freie Ende der Legenadel einen Weg, der ein Vielfaches der Auslenkung des Biegewandlers ist. Es kann mit vergleichsweise kleinen Biegewandlern gearbeitet und trotzdem der der Wirknadelteilung entsprechende Stellweg erreicht werden.

Bei einer anderen Ausführungsform ist dafür gesorgt, daß jeder Legenadel mindestens zwei parallel nebeneinander verlaufende Biegewandler zugeordnet sind, deren eine Enden an der Legebarre befestigt und deren andere Enden mit der Legenadel verbunden sind. Hierdurch ergibt sich eine Art Parallelogrammführung der Legenadel, die dafür sorgt, daß die Legenadel immer parallel zu den Wirknadeln steht, was die Gefahr von Nadelkollisionen herabsetzt.

Im einfachsten Fall weisen die Biegewandler je einen plattenförmigen Träger und mindestens eine auf ihm aufgebrachte aktive Schicht aus piezoelektrischem Material auf, wobei der eine Endbereich der Platte in einer Haltevorrichtung der Legebarre fest eingespannt ist und der andere Endbereich die Legenadel trägt. Durch Wahl der Länge und Breite der aktiven Schicht erhält man die gewünschte Auslenkung und Kraft. Hierbei ist die Ausdehnung in Richtung der Nadelfontur sehr gering. Es bereitet keine Schwierigkeiten, die Biegewandler einer Legenadel-Teilung von weniger als 2 mm anzupassen, wie sie bei einer Wirknadelanordnung von 28 Nadeln/Zoll erforderlich ist.

Bei einer besonders einfachen Ausführungsform sind Träger und Legenadel einstückig ausgebildet.

Eine Alternative besteht darin, daß die Legenadel flächig auf dem anderen Endbereich des Trägers aufliegt und mit diesem durch Kleben, Löten o.dgl. verbunden ist. Hierbei kann das Material des Trägers unabhängig von demjenigen der Legenadel gewählt und der Funktion des Biegewandlers angepaßt werden.

Von Vorteil ist es ferner, daß der Träger zwischen aktiver Schicht und Legenadel zur Bildung von Biegegelenken Materialdurchbrüche aufweist. Diese Biegegelenke verhindern bei der Parallelogrammansteuerung der Legenadel den Aufbau von inneren Spannungen, welche die Auslenkung beschränken.

Bei einer bevorzugten Ausführungsform beträgt die Breite des Trägers und der aktiven Schicht ein Mehrfaches der Breite der Legenadel. Auf diese Weise läßt sich die erforderliche Kraft bei der Auslenkung erzeugen.

Günstig ist es auch, daß die Legenadel jeweils zwischen zwei benachbarten Anschlägen angeordnet ist, an welche sich die Legenadel in ihren beiden Arbeitsstellungen anlegt. Auf diese Weise sind die beiden Arbeitsstellungen definiert.

Hierbei empfiehlt es sich, daß sich die Legenadel bei nicht-erregtem Biegewandler unter eigner Vorspannung an den einen Anschlag und bei erregtem Biegewandler unter dessen Biegekraft an den anderen Anschlag anlegt. Durch die Anlage unter Kraftüberschuß werden die Legenadeln sicher in ihrer Arbeitsstellung gehalten.

Diesem Ziel dient es auch, daß wenigstens einer der Anschläge einen Permanentmagneten trägt, der die Legenadel magnetisch anzieht. Außerdem verhindert der Permanentmagnet Schwingungen beim Auftreffen auf den Anschlag.

Für den elektrischen Anschluß empfiehlt es sich, daß die Biegewandler je einen plattenförmigen Träger und mindestens eine auf ihn aufgebrachte aktive Schicht aus piezoelektrischem Material aufweisen, daß die Träger elektrisch leitend und über ihre Befestigung an der Legebarre auf Massepotential gehalten sind, und daß die aktive Schicht auf der dem Träger abgewandten Seite mit einer Elektrodenschicht versehen ist, an die eine Steuerleitung angeschlossen ist. Es genügt demnach eine einzige Steuerleitung pro Biegewandler, um ihn richtig anzusteuern.

Hierbei empfiehlt es sich, daß zu den Biegewandler führende Steuerleitungen oberhalb einer Haltevorrichtung für die Träger der Biegewandler verlaufen. Oberhalb der Haltevorrichtung ist ausreichend Platz für die Leitungen, die dort als Kabelbaum an das eine oder beide Enden der Jacquard-Legebarre geführt werden können.

Es ist auch empfehlenswert, daß die Haltevorrichtung sich lediglich über einen Teil der Breite der Trägerenden erstreckt, und daß die Steuerleitungen zwischen den frei gelassenen Bereichen der Trägerenden hindurchgeführt sind. Hierbei dienen Sektionen der Haltevorrichtung als Abstandshalter, welche den freien Zutritt der Steuerleitungen zu den zugehörigen Anschlüssen erlauben.

Besonders günstig ist es, daß die piezoelektrischen Wandler mit einer Spannung von etwa 25 bis 30 V betreibbar sind. Eine solche Spannung benötigt keine oder höchstens eine geringfügige Isolation. Sie läßt sich auch mit einem einfachen Gleichspannungswandler aus den üblichen bei TTL-Schaltungen oder Rechneranlagen auftretenden Spannungen gewinnen.

Daher ist bei einer bevorzugten Ausführungsform dafür gesorgt, daß die Jacquard-Steuerung einen Musterspeicher und einen Rechner aufweist, der für jeden Arbeitszyklus der Kettenwirkmaschine die den einzelnen piezoelektrischen Wandler zugeordneten Steuersignale abgibt, und daß Gleichspannungswandler vorgesehen sind, die die Steuersignale in die Steuerspannung umsetzen. Auf diese Weise ergibt sich eine sehr einfache Rechnersteuerung der Jacquard-Vorrichtung.

Die Erfindung wird nachstehend anhand in der Zeichnung dargestellter bevorzugter Ausführungsbeispiele näher erläutert. Es zeigen:
- Fig. 1: eine schematische Darstellung einer erfindungs-gemäßen Kettenwirkmaschine,
- Fig. 2: einen vergrößerten Schnitt durch den unteren Bereich einer Jacquard-Legebarre,
- Fig. 3: eine Ansicht von rechts auf Fig. 2,
- Fig. 4: einen Vertikalschnitt durch eine abgewandelte Ausführungsform einer Legenadel,
- Fig. 5: einen Vertikalschnitt durch eine weitere Abwandlung einer Legenadel und
- Fig. 6: eine Ansicht von links auf Fig. 5.

In Fig. 1 ist eine Kettenwirkmaschine 1 schematisch veranschaulicht, die eine Reihe von Wirknadeln 2 und drei Reihen von Legenadeln 3, 4 und 5 aufweist. Die Legenadeln sitzen an je einer Legebarre 6, 7 und 8, die in üblicher Weise durch Mustervorrichtungen in Richtung ihrer Längsachse, also senkrecht zur Zeichenebene, hin und her bewegbar sind, um die gewünschten Unter- und Überlegungen zu erzeugen. Die Legenadeln 3 haben die gleiche Teilung wie die Wirknadeln 2. Die Legenadeln 4 und 5 weisen jeweils die doppelte Teilung auf und stehen zueinander auf Lücke. Außerdem sind sie durch eine Jacquard-Steuerung um jeweils eine Wirknadelteilung verlagerbar.

Die Jacquard-Steuerung weist für jede der Legenadeln 4 und 5 piezoelektrische Wandler 9 bzw. 10 auf, die über elektrische Steuerleitungen 11 und 12 ansteuerbar sind. Zu diesem Zweck ist die Hauptwelle 13 der Kettenwirkmaschine mit einem Drehwinkelmesser 14 versehen, der seine Drehwinkelsignale an einen Rechner 15 abgibt. Diesem ist ein Musterspeicher 16 zugeordnet. Aufgrund der gespeicherten Musterwerte gibt der Rechner für jeden Arbeitszyklus der Kettenwirkmaschine den einzelnen piezoelektrischen Wandlern 9, 10 zugeordnete Steuersignale ab. Diese werden mit einer Spannung von etwa 5 V an Gleichstromwandler 17 weitergegeben, die an ihren Ausgängen 18 mit je einer der Steuerleitungen 11, 12 verbunden sind. Bei Erregung durch den Rechner 15 gibt der zugehörige Ausgang eine Steuerspannung im Niederspannungsbereich, vorzugsweise von etwa 25 bis 30 V ab. Die Spannung wird zwischen der Steuerleitung und einem Masseanschluß 19 gemessen, der mit dem Masseanschluß des Gleichstromwandlers 17 und der Legebarre 7 bzw. 8 verbunden ist. Die Biegewandler sind so ausgelegt, daß sie bei dieser Steuerspannung die gewünschte Auslenkung der Legenadel 5 bewirken.

Die Fig. 2 und 3 zeigen, wie ein als Biegewandler 10 ausgebildeter piezoelektrischer Wandler an der Legebarre 8 im einzelnen ausgebildet ist. Jeder Biegewandler weist einen Träger 20 in der Form einer rechteckigen Platte auf, die auf einer Seite mit einer aktiven Schicht 21 aus piezoelektrischem Material belegt ist. Die freie Seite dieser aktiven Schicht ist mit einer Elektrode 22 versehen, an der sich ein Anschluß 23 für eine der Steuerleitungen 12 befindet. Das eine Ende 24 des Trägers 20 ist in Schlitzen 25 einer als Haltevorrichtung 26 dienenden Leiste der Legebarre 8 angeordnet, die elektrisch leitend ist und daher den Träger mit Massepotential versorgen. Die Enden 24 können in den Schlitzen 25 durch Kleben oder auf andere bekannte Art, z.B. mittels eines Sperrdrahts festgelegt sein. Die Haltevorrichtung 26 hat eine geringere Breite als die Trägerenden 24, so daß ein freier Raum 27 verbleibt, über den die Endabschnitte 28 der Steuerleitungen 12 zum Anschluß 23 geführt werden. Auf den anderen Endbereich 29 ist ein flächiger Bereich 30 der Legenadel 5 aufgeklebt oder gelötet.

Jede Legenadel 5 ist zwischen zwei Anschlägen 31 angeordnet, welche jeweils die Arbeitsstellung der an ihnen anliegenden Legenadel 5 definieren. Außerdem ist in jedem Anschlag 31 ein Permanentmagnet 32 angeordnet, welcher Schwingungen beim Auftreffen der Legenadel auf den Anschlag vermindert.

Wird nun eine Steuerspannung an einen der Biegewandler 10 angelegt, so will sich das piezoelektrische Material verformen. Dies ist aber nur auf der freien Seite möglich, weil der Träger 20 eine Dehnung oder Kontraktion nicht zuläßt. Je nach Richtung der angelegten Steuerspannung wird das freie Ende des Biegewandlers nach der einen oder anderen Richtung ausgelenkt. Wie Fig. 3 zeigt, ist eine solche Auslenkung bei drei Legenadeln 5' erfolgt.

Fig. 4 zeigt einen anderen Biegewandler 110, bei dem die Legenadel 105 und der Träger 120 einstückig ausgebildet sind. Über einen aktiven Abschnitt ist die Schicht 121 aus piezoelektrischem Material aufgetragen. Sie ist mit einer Elektrode 122 und einem zugehörigen Anschluß 123 versehen.

Bei der Ausführungsform der Fig. 5 und 6 sind zwei Biegewandler 210 und 210' vorgesehen, deren Träger 220, 220' parallel zueinander eingespannt sind. Sie sind auf beiden Seiten der Legenadel 205 angebracht und werden beim Anlegen einer Steuerspannung gleichsinnig ausgelenkt. Hierdurch wird die Legenadel 205 parallel zu sich verschoben. Zwischen Biegewandler und Legenadel ist ein Biegegelenk 233 vorgesehen, das durch Durchbrüche 234 im Träger 220 gebildet ist. Dieses Biegegelenk hilft, den Aufbau innerer Spannungen bei der Auslenkung zu verringern.

Als Material für die aktive Schicht kommt hauptsächlich Piezokeramik in Betracht, also insbesondere synthetisch hergestellte, anorganische, polykristalline und nichtmetallische Werkstoffe, meist aus modifizierten Blei-Zirkonat-Titanaten. Sie erhalten ihre piezoelektrische Wirkung durch Polarisierung mit hohen Feldstärken oberhalb der Curie-Temperatur. Die aktive Schicht kann großflächig hergestellt, anschließend geschnitten und dann auf die zuvor geschnittenen Träger aufgeklebt werden.

Wenn ein Biegewandler aus einer aktiven Schicht und einem passiven Träger nicht ausreicht, können auch Schichtkörper mit mehr als einer aktiven Piezokeramikschicht verwendet werden, beispielsweise eine passive Schicht zwischen zwei aktiven Schichten oder mehrere aktive Schichten, bei denen wenigstens eine in entgegengesetzter Richtung durch diese Steuerspannung beaufschlagt wird, als die anderen aktiven Schichten.

Piezoelektrische Biegewandler sind für spezielle Anwendungszwecke schon eingesetzt worden, beispielsweise zum Steuern eines faseroptischen Relais (Dissertation Eicher "Optimierung piezoelektrischer Biegewandler am Beispiel eines faseroptischen Relais", Berlin 1989).

## Patentansprüche

1. Kettenwirkmaschine (1) mit Jacquard-Steuerung, bei der die Legenadeln (3,4,5) wenigstens einer Legebarre (6,7,8) aufgrund elektrischer Steuerbefehle individuell um wenigstens eine Wirknadelteilung verlagerbar sind, gekennzeichnet durch piezoelektrische Wandler (9, 10; 110; 210), die an der Legebarre (7, 8) angeordnet sind und die Legenadeln (4, 5) durch Anlegen einer Steuerspannung verlagern.

2. Kettenwirkmaschine nach Anspruch 1, dadurch gekennzeichnet, daß die piezoelektrischen Wandler als Biegewandler (10; 110; 210) ausgebildet sind.

3. Kettenwirkmaschine nach Anspruch 2, dadurch gekennzeichnet, daß die Legenadeln (5) unter Zwischenschaltung der Biegewandler (10; 110; 210) an der Legebarre (8) befestigt sind.

4. Kettenwirkmaschine nach Anspruch 2 oder 3, dadurch gekennzeichnet, daß jeder Legenadel (5) ein Biegewandler (10; 110; 210) zugeordnet ist, dessen eines Ende an der Legebarre (8) befestigt und dessen anderes Ende (29; 229) starr mit der Legenadel (5; 105; 2105) verbunden ist.

5. Kettenwirkmaschine nach Anspruch 2 oder 3, dadurch gekennzeichnet, daß jeder Legenadel (205) mindestens zwei parallel nebeneinander verlaufende Biegewandler (210, 210') zugeordnet sind, deren eine Enden (224) an der Legebarre befestigt und deren andere Enden (229) mit der Legenadel (205) verbunden sind.

6. Kettenwirkmaschine nach einem der Ansprüche 2 bis 5, dadurch gekennzeichnet, daß die Biegewandler (10; 110; 210) je einen plattenförmigen Träger (20, 120, 220) und mindestens eine auf ihm aufgebrachte aktive Schicht (21; 121) aus piezoelektrischem Material aufweisen und daß der eine Endbereich (24; 224) der Platte in einer Haltevorrichtung der Legebarre (8) fest eingespannt ist und der andere Endbereich die Legenadel (5, 205) trägt.

7. Kettenwirkmaschine nach Anspruch 6, dadurch gekennzeichnet, daß Träger (120) und Legenadel (105) einstückig ausgebildet sind.

8. Kettenwirkmaschine nach Anspruch 6, dadurch gekennzeichnet, daß die Legenadel (5) flächig auf dem anderen Endbereich (29) des Trägers (20) aufliegt und mit diesem durch Kleben, Löten o.dgl. verbunden ist.

9. Kettenwirkmaschine nach einem der Ansprüche 5 und 6 bis 8, dadurch gekennzeichnet, daß der Träger (220) zwischen aktiver Schicht (221) und Legenadel (205) zur Bildung von Biegegelenken (233) Materialdurchbrüche (233) aufweist.

10. Kettenwirkmaschine nach einem der Ansprüche 6 bis 9, dadurch gekennzeichnet, daß die Breite des Trägers (20) und der aktiven Schicht (21) ein Mehrfaches der Breite der Legenadel (5) beträgt.

11. Kettenwirkmaschine nach einem der Ansprüche 1 bis 10, dadurch gekennzeichnet, daß die Legenadel (5) jeweils zwischen zwei benachbarten Anschlägen (31) angeordnet ist, an welche sich die Legenadel (5) in ihren beiden Arbeitsstellungen anlegt.

12. Kettenwirkmaschine nach Anspruch 11, dadurch gekennzeichnet, daß sich die Legenadel (5) bei nicht-erregtem Biegewandler (10) unter eigner Vorspannung an den einen Anschlag (21) und bei erregtem Biegewandler unter dessen Biegekraft an den anderen Anschlag (31) anlegt.

13. Kettenwirkmaschine nach Anspruch 11 oder 12, dadurch gekennzeichnet, daß wenigstens einer der Anschläge (31) einen Permanentmagneten (32) trägt, der die Legenadel (5) magnetisch anzieht.

14. Kettenwirkmaschine nach einem der Ansprüche 2 bis 13, dadurch gekennzeichnet, daß die Biegewandler (10) je einen plattenförmigen Träger (20) und mindestens eine auf ihn aufgebrachte aktive Schicht (21) aus piezoelektrischem Material aufweisen, daß die Träger (20) elektrisch leitend und über ihre Befestigung an der Legebarre (8) auf Massepotential gehalten sind, und daß die aktive Schicht (21) auf der dem Träger (20) abgewandten Seite mit einer Elektrodenschicht (22) versehen ist, an die eine Steuerleitung (12) angeschlossen ist.

15. Kettenwirkmaschine nach einem der Ansprüche 2 bis 14, dadurch gekennzeichnet, daß zu den Biegewandlern (10) führende Steuerleitungen (12) oberhalb einer Haltevorrichtung (25, 26) für die Träger (20) der Biegewandler (10) verlaufen.

16. Kettenwirkmaschine nach Anspruch 15, dadurch gekennzeichnet, daß die Haltevorrichtung (26) sich lediglich über einen Teil der Breite der Trägerenden (24) erstreckt, und daß die Steuerleitungen (12) zwischen den frei gelassenen Bereichen der Trägerenden (24) hindurchgeführt sind.

17. Kettenwirkmaschine nach einem der Ansprüche 1 bis 16, dadurch gekennzeichnet, daß die piezoelektrischen Wandler (10; 110; 210) mit einer Spannung von etwa 25 bis 30 V betreibbar sind.

18. Kettenwirkmaschine nach einem der Ansprüche 1 bis 17, dadurch gekennzeichnet, daß die Jacquard-Steuerung einen Musterspeicher (16) und einen Rechner (15) aufweist, der für jeden Arbeitszyklus der Kettenwirkmaschine (1) die den einzelnen piezoelektrischen Wandler (10) zugeordneten Steuersignale abgibt, und daß Gleichspannungswandler (17) vorgesehen sind, die die Steuersignale in die Steuerspannung umsetzen.

## Claims

1. Warp knitting machine (1) with Jacquard control, in which the guide needles (3, 4, 5) of at least one guide bar (6, 7, 8) can be individually displaced by at least one knitting-needle division by means of electrical control commands, characterized by piezoelectric transducers (9, 10; 110; 210) which are arranged on the guide bar (7, 8) and which displace the guide needles (4, 5) by the application of a control voltage.

2. Warp knitting machine according to Claim 1, characterized in that the piezoelectric transducers are designed as bending transducers (10; 110; 210).

3. Warp knitting machine according to Claim 2, characterized in that the guide needles (5) are fastened to the guide bar (8) with the bending transducers (10; 110; 210) being interposed.

4. Warp knitting machine according to Claim 2 or 3, characterized in that each guide needle (5) is assigned one bending transducer (10; 110; 210), one end of which is fastened to the guide bar (8) and the other end (29; 229) of which is rigidly connected to the guide needle (5; 105; 205).

5. Warp knitting machine according to Claim 2 or 3, characterized in that each guide needle (205) is assigned at least two bending transducers (210, 210') which extend next to one another in parallel and one end (224) of which is in each case fastened to the guide bar and the other end (229) of which is in each case connected to the guide needle (205).

6. Warp knitting machine according to one of Claims 2 to 5, characterized in that the bending transducers (10; 110; 210) each have a plate-like carrier (20, 120, 220) and at least one active layer (21; 121) applied to the latter and composed of piezoelectric material, and in that one end region (24; 224) of the plate is firmly clamped in a holding device of the guide bar (8) and the other end region carries the guide needle (5, 205).

7. Warp knitting machine according to Claim 6, characterized in that the carrier (120) and guide needle (105) are made in one piece.

8. Warp knitting machine according to Claim 6, characterized in that the guide needle (5) rests in a sheet-like manner on the other end region (29) of the carrier (20) and is connected to this by adhesive bonding, soldering or the like.

9. Warp knitting machine according to one of Claims 5 and 6 to 8, characterized in that the carrier (220) has material perforations (233) between the active layer (221) and guide needle (205) in order to form bending joints (233).

10. Warp knitting machine according to one of Claims 6 to 9, characterized in that the width of the carrier (20) and of the active layer (21) is a multiple of the width of the guide needle (5).

11. Warp knitting machine according to one of Claims 1 to 10, characterized in that the guide needle (5) is arranged in each case between two adjacent stops (31), onto which the guide needle (5) comes to bear in its two working positions.

12. Warp knitting machine according to Claim 11, characterized in that the guide needle (5), with the bending transducer (10) non-energized, comes to bear under its own pretension onto one stop (21) and, with the bending transducer energized, comes to bear under the bending force of the latter onto the other stop (31).

13. Warp knitting machine according to Claim 11 or 12, characterized in that at least one of the stops (31) carries a permanent magnet (32) which magnetically attracts the guide needle (5).

14. Warp knitting machine according to one of Claims 2 to 13, characterized in that the bending transducers (10) each have a plate-like carrier (20) and at least one active layer (21) applied to it and composed of piezoelectric material, in that the carriers (20) are electrically conductive and are held at earth potential via their fastening to the guide bar (8), and in that the active layer (21) is provided, on the side facing away from the carrier (20), with an electrode layer (22), to which a control line (12) is connected.

15. Warp knitting machine according to one of Claims 2 to 14, characterized in that control lines (12) leading to the bending transducers (10) extend above a holding device (25, 26) for the carriers (20) of the bending transducers (10).

16. Warp knitting machine according to Claim 15, characterized in that the holding device (26) extends only over some of the width of the carrier ends (24), and in that the control lines (12) are guided through between those regions of the carrier ends (24) which are left free.

17. Warp knitting machine according to one of Claims 1 to 16, characterized in that the piezoelectric transducers (10; 110; 210) can be operated with a voltage of approximately 25 to 30 V.

18. Warp knitting machine according to one of Claims 1 to 17, characterized in that the Jacquard control has a pattern memory (16) and a computer (15) which, for each work cycle of the warp knitting machine (1), emits the control signals assigned to the individual piezoelectric transducers (10), and in that direct-current voltage transducers (17) which convert the control signals into the control voltage are provided.

## Revendications

1. Métier à tricoter chaîne (1) à commande Jacquard, dans lequel les aiguilles à passettes (3, 4, 5) d'au moins une barre à passettes (6, 7, 8) sont déplaçables individuellement, suite à des instructions électriques de commande, selon au moins un espacement des aiguilles tricoteuses, caractérisé par des convertisseurs piézoélectriques (9, 10 ; 110 ; 210) disposés sur la barre à passettes (7, 8) et déplaçant les aiguilles à passettes (4, 5) par application d'une tension de commande.

2. Métier à tricoter chaîne selon la revendication 1, caractérisé par le fait que les convertisseurs piézoélectriques sont réalisés sous la forme de convertisseurs de flexion (10 ; 110 ; 210).

3. Métier à tricoter chaîne selon la revendication 2, caractérisé par le fait que les aiguilles à passettes (5) sont fixées à la barre à passettes (8) avec interposition des convertisseurs de flexion (10 ; 110 ; 210).

4. Métier à tricoter chaîne selon la revendication 2 ou .3, caractérisé par le fait qu'un convertisseur de flexion (10 ; 110 ; 210) est affecté à chaque aiguille à passettes (5), convertisseur dont l'une des extrémités est fixée à la barre à passettes (8), et dont l'autre extrémité (29 ; 229) est reliée rigidement à l'aiguille à passettes (5 ; 105 ; 2105).

5. Métier à tricoter chaîne selon la revendication 2 ou 3, caractérisé par le fait qu'au moins deux convertisseurs de flexion (210, 210') s'étendant parallèlement en juxtaposition sont affectés à chaque aiguille à passettes (205), convertisseurs dont les unes (224) des extrémités sont fixées à la barre à passettes, et dont les autres extrémités (229) sont reliées à l'aiguille à passettes (205).

6. Métier à tricoter chaîne selon l'une des revendications 2 à 5, caractérisé par le fait que les convertisseurs de flexion (10 ; 110 ; 210) présentent un support respectif (20, 120, 220) en forme de plaque et au moins une couche active (21 ; 121) en un matériau piézoélectrique, déposée sur ledit support ; et par le fait que l'une (24 ; 224) des régions extrêmes de la plaque est fermement enchâssée dans un dispositif de retenue de la barre à passettes (8), et l'autre région extrême porte l'aiguille à passettes (5, 205).

7. Métier à tricoter chaîne selon la revendication 6, caractérisé par le fait que le support (120) et l'aiguille à passettes (105) sont réalisés d'un seul tenant.

8. Métier à tricoter chaîne selon la revendication 6, caractérisé par le fait que l'aiguille à passettes (5) repose à plat sur l'autre région extrême (29) du support (20), et est reliée à ce dernier par collage, brasage ou par un procédé similaire.

9. Métier à tricoter chaîne selon l'une des revendications 5 et 6 à 8, caractérisé par le fait que le support (220) présente des perforations (233), entre la couche active (221) et l'aiguille à passettes (205), en vue de former des articulations à flexion (233).

10. Métier à tricoter chaîne selon l'une des revendications 6 à 9, caractérisé par le fait que la largeur du support (20) et de la couche active (21) représente un multiple de la largeur de l'aiguille à passettes (5).

11. Métier à tricoter chaîne selon l'une des revendications 1 à 10, caractérisé par le fait que l'aiguille à passettes (5) est respectivement interposée entre deux butées voisines (31), contre lesquelles ladite aiguille à passettes (5) vient s'appliquer dans ses deux positions de travail.

12. Métier à tricoter chaîne selon la revendication 11, caractérisé par le fait que l'aiguille à passettes (5) vient s'appliquer contre l'une des butées (21) sous l'effet de sa propre précharge, lorsque le convertisseur de flexion (10) n'est pas excité, et contre l'autre butée (31) lorsque le convertisseur de flexion est excité, sous l'effet de la force de flexion de ce dernier.

13. Métier à tricoter chaîne selon la revendication 11 ou 12, caractérisé par le fait qu'au moins l'une des butées (31) porte un aimant permanent (32), qui exerce une attraction magnétique sur l'aiguille à passettes (5).

14. Métier à tricoter chaîne selon l'une des revendications 2 à 13, caractérisé par le fait que les convertisseurs de flexion (10) présentent un support respectif (20) en forme de plaque et au moins une couche active (21) en un matériau piézo-électrique, déposée sur ledit support ; par le fait que les supports (20) sont électriquement conducteurs, et sont maintenus reliés au potentiel de masse par l'intermédiaire de leur fixation à la barre à passettes (8) ; et par le fait que la couche active (21) est munie, du côté tourné à l'opposé du support (20), d'une couche (22) formant électrode à laquelle un conducteur de commande (12) est raccordé.

15. Métier à tricoter chaîne selon l'une des revendications 2 à 14, caractérisé par le fait que des conducteurs de commande (12), menant aux convertisseurs de flexion (10), s'étendent au-dessus d'un dispositif (25, 26) de retenue des supports (20) desdits convertisseurs de flexion (10).

16. Métier à tricoter chaîne selon la revendication 15, caractérisé par le fait que le dispositif de retenue (26) s'étend uniquement sur une partie de la largeur des extrémités (24) des supports ; et par le fait que les conducteurs de commande (12) passent entre les régions dégagées des extrémités (24) des supports.

17. Métier à tricoter chaîne selon l'une des revendications 1 à 16, caractérisé par le fait que les convertisseurs piézoélectriques (10 ; 110 ; 210) peuvent être actionnés avec une tension d'environ 25 à 30 V.

18. Métier à tricoter chaîne selon l'une des revendications 1 à 17, caractérisé par le fait que la commande Jacquard présente une mémoire (16) de dessins et un ordinateur (15) qui délivre, pour chaque cycle de travail dudit métier à tricoter chaîne (1), les signaux de commande affectés aux convertisseurs piézoélectriques (10) individuels ; et par le fait que sont prévus des convertisseurs de tension continue (17), qui convertissent les signaux de commande en la tension de commande.
